# EUROPÄISCHE PATENTSCHRIFT

(11) **EP 1 653 030 B1**
(45) Veröffentlichungstag und Bekanntmachung des Hinweises auf die Patenterteilung: **08.08.2012**
(21) Anmeldenummer: 05109949.7
(22) Anmeldetag: 25.10.2005
(51) Int. Cl.: E05D 7/04, E05D 5/02

(54) **Scharnier mit wenigstens zwei Scharnierteilen zur Anordnung in Zusammenwirken mit einem Trag- und Aufnahmeelement**
Hinge with at least two hinge elements for assembly with a supporting and receiving element
Charnière avec au moins deux éléments de charnière destinés à être assemblés avec un élément de support et de réception

(30) Priorität: 02.11.2004 DE 102004052896
(43) Veröffentlichungstag der Anmeldung: 03.05.2006
(73) Patentinhaber: SFS intec Holding AG, 9435 Heerbrugg (CH)
(72) Erfinder: Politi, Sandro, 33074, Fontanafredda (PN) (IT)

(56) Entgegenhaltungen:
- EP-A- 1 445 409

## Beschreibung

Die Erfindung betrifft ein Scharnier mit wenigstens zwei Scharnierteilen zur Anordnung in Zusammenwirken mit einem Trag- und Aufnahmeelement, wobei das Trag- und Aufnahmeelement aus einem plattenartigen, ein Fenster oder eine Tür im Scharnierbereich abdeckenden Abschnitt und einem annähernd rechtwinklig zu diesem Abschnitt abstehenden, stirnseitig das Fenster oder die Tür im Scharnierbereich abdeckenden Steg besteht, welcher Bohrungen zum Einsetzen von einem Befestigungszapfen und von wenigstens einem gewindelosen Stützbolzen, der auf einer Seite in Richtung der Scharnierachse gesehen parallel zu dem Befestigungszapfen ausgerichtet ist, des Scharnierteiles und Bohrungen zum Einsetzen von Befestigungsschrauben aufweist, wobei der plattenartige Abschnitt zumindest nahe seinem von dem Steg abgewandten Endbereich wenigstens einen annähernd parallel zum Steg frei auskragenden Zapfen, Stegteil od.dgl. aufweist, welcher eine quer zu dessen Längserstreckung durchgehende, zu einer der Bohrungen im Steg achsgleich ausgerichtete Bohrung hat, und wobei der dem Trag- und Aufnahmeelement zuzuordnende Scharnierteil den Befestigungszapfen aufweist, der mit wenigstens zwei Gewindeabschnitten versehen und drehbar an dem Scharnierteil gelagert, jedoch gegen axiale Verschiebung gesichert ist, wobei dieser Befestigungszapfen in das Tür- oder Fensterprofil eingreift, wobei einer der Gewindeabschnitte des Befestigungszapfens in eine der Bohrungen im Steg des Trag- und Aufnahmeelementes und in eine Bohrung in wenigstens einer daran anschließenden Wandung des Fenster- oder Türprofils eingreift.

Scharniere dieser Art können insbesondere auch dazu dienen, schwerere Fenster oder Türen zu halten und gerade im Zusammenwirken mit einem Trag- und Aufnahmeelemente wird erreicht, dass ein zwischen Tür und Scharnierteil verbleibender Spalt zumindest teilweise abgedeckt wird. Es bestand auch die Möglichkeit, den die Tür im Scharnierbereich abdeckenden Abschnitt an der Türoberfläche durch Verkleben zu sichern.

Die DE 22 42 431 A zeigt ein Trag- und Aufnahmeelement (Zargenprofil) für Scharniere mit einem plattenartigen Abschnitt, der den Scharnierbereich der Wand abdeckt, und mit einem rechtwinklig dazu abstehenden, stirnseitig die Wand im Scharnierbereich abdeckenden Steg, der Öffnungen zum Einsetzen von Befestigungszapfen des Scharnierteiles aufweist. Das Trag- und Aufnahmeelement ist an der Wand und nicht an einer Tür befestigt und der Steg weist auch keine Bohrungen für Befestigungsschrauben auf.

Aus der EP 1 445 409 A1 ist ein Scharnier der eingangs genannten Art bekannt. Ein hier vorgesehener, plattenartiger Abschnitt weist zumindest nahe seinem dem Steg abgewandten Endbereich wenigstens einen annähernd parallel zum Steg frei auskragenden Zapfen, Stegteil od.dgl auf, welcher eine quer zu dessen Längserstreckung durchgehende, zur Bohrung im Steg achsgleich ausgerichtete Bohrung hat. Aufgrund dieser Ausbildung kann einerseits der plattenartige Abschnitt fest gegen die Türoberfläche gedrückt gehalten werden, wobei dies außerdem durch eine auf jeden Fall benötigte, an der Stirnseite der Tür oder des Fensters einzusetzende Befestigungsschraube erfolgen kann, die im Spezialfall nur etwas länger ausgeführt sein muss. Es ist damit aber auch eine einfache Demontage der Trag- und Aufnahmeelemente möglich geworden. Andererseits wird die Stabilität der Tür oder des Fensters im Bereich des Scharniers verbessert, was sich gerade bei Türen aus Kunststoffprofilen positiv auswirkt. Der plattenartige Abschnitt kann großflächig und ohne Bohrungen oder Öffnungen ausgeführt werden. Zumindest ein Befestigungszapfen ist mit wenigstens zwei Gewindeabschnitten ausgeführt. Dieser Befestigungszapfen greift in das Tür- oder Fensterprofil ein. Die in eine Bohrung im Steg eingeführte Befestigungsschraube ist gegebenenfalls durch eine oder mehrere Wandungen in der Tür hindurchgeführt und greift dann weiter in eine durchgehende Bohrung im frei auskragenden Zapfen ein. Es muss aber auf jeden Fall eine Befestigungsschraube in der geschilderten Art und Weise eingesetzt werden, damit eine ausreichend gute Halterung des plattenartigen Abschnittes und auch des Scharniers selbst möglich ist.

Bei einem aus der DE 202 08 103 U1 bekannten ähnlichen Scharnier weist das Befestigungselement keinen rechtwinkelig zu dem plattenartigen Abschnitt angeordneten Steg auf, der das Fenster oder die Tür im Scharnierbereich abdecken könnte. Wenn das Befestigungsteil an der Tür angebracht worden ist, werden drei Gewindestifte durch Bohrungen in dem Tür- oder Fensterprofil hindurch geführt und in Gewindequerbohrungen von Zapfen des Befestigungsteils eingeschraubt. Wenn die beiden äußeren Gewindestifte angezogen werden (der mittlere Gewindestift dient lediglich zur Abstützung), krümmt sich das Befestigungsteil in seiner Längsausdehnung. Dadurch wird das Befestigungsteil in der Wandung des Profils verspannt. Die Gewindestifte enden irgendwo in dem Hohlraum innerhalb des Tür- oder Fensterprofils.

Die Erfindung hat sich zur Aufgabe gestellt, ein Scharnier der eingangs genannten Art zu schaffen, welches bei einfacherem Aufbau einerseits eine große Stabilität der Scharnieraufhängung einer Tür oder eines Fensters mit sich bringt und andererseits eine noch bessere Verankerung zwischen Scharnier und Trag- und Aufnahmeelement und auch mit dem Fenster- oder Türprofil gewährleistet.

Erfindungsgemäß gelingt dies dadurch, dass einer der Gewindeabschnitte des Befestigungszapfens in die Bohrung im Zapfen, Stegteil od.dgl. des Trag- und Aufnahmeelementes eingreift.

Durch diese erfindungsgemäßen Maßnahmen wird erreicht, dass das Scharnier im Überschlagbereich, wo es an dem Tür- oder Fensterflügel befestigt ist, dessen Profil in der Regel aus Kunststoff besteht, gegen Druck von außen besonders standhaft ist und der Tür- oder Fensterflügel im Überschlag nicht ausbricht. Es ist somit ermöglicht worden, mit der erfindungsgemäßen Anordnung wesentlich einbruchsicherere Fenster oder Türen aus Kunststoff einzubauen. Da nur der mit Gewindeabschnitten ausgestattete und keine zusätzliche Befestigungsschraube zur Befestigung des Scharniers an dem Fenster oder der Tür vorhanden ist, kann ein Einsetzen des Scharniers und vor allem auch ein Nachstellen und somit Justieren einfacher und schneller erfolgen.

Vorteilhafte Ausgestaltungen der Erfindung bilden die Gegenstände der Unteransprüche.

Es wird als eine Ausgestaltung vorgeschlagen, dass der dem Trag- und Aufnahmeelement zuzuordnende Scharnierteil, auf einer weiteren Seite in Richtung der Scharnierachse gesehen, einen parallel zu dem Befestigungszapfen ausgerichteten zweiten gewindelosen Stützbolzen aufweist. Die beiden zusätzlich zu dem Befestigungszapfen vorgesehenen beiden Stützbolzen geben dem Überschlag eine entsprechend optimale Versteifung, was insbesondere von Bedeutung ist, wenn das Tür- oder Fensterprofil aus Kunststoff besteht.

Weiter wird vorgeschlagen, dass die Gewindeabschnitte des Befestigungszapfens verschiedene Durchmesser aufweisen, wobei ein im Durchmesser kleinerer Gewindeabschnitt in die Bohrung in dem Zapfen, Stegteil od.dgl. des Trag- und Aufnahmeelementes eingreift. Es kann also sowohl ein optimales Eingreifen in den Steg des Trag- und Aufnahmeelementes und in das Tür- oder Fensterprofil erzielt werden als auch ein formschlüssiger Eingriff des Befestigungszapfens in dem Zapfen, Stegteil od.dgl.

Ferner ist vorgesehen, dass der den Befestigungszapfen und den oder jeden Stützbolzen tragende Scharnierteil an beiden in Richtung der Scharnierachse gesehen ausgebildeten Endbereichen Bohrungen zum Einsetzen von Scharnierzapfen des anderen Scharnierteiles aufweist. Es kann also nach der Montage des einen Scharnierteiles an der Tür oder am Fenster ein Eingriff durch die Scharnierbolzen des anderen Scharnierteiles erreicht werden.

Eine weitere Ausführung sieht vor, dass an dem plattenartigen Abschnitt mehrere Zapfen, Stegteile od.dgl. mit quer zur Längserstreckung durchgehender Bohrung vorgesehen sind und dass in dem Steg die Bohrung zum Einsetzen des Befestigungszapfens auf die durchgehenden Bohrungen in den Zapfen, Stegteilen od.dgl. ausgerichtet ist. Dabei wäre es denkbar, mehrere Zapfen, Stegteile od.dgl. mit Bohrungen in einer Achse ausgerichtet vorzusehen, wobei dann auch die Möglichkeit des Einsatzes verschiedener Gewindeabschnitte mit gegebenenfalls noch unterschiedlichem Durchmesser gegeben wäre. Der Einsatz von mehreren Befestigungszapfen ist wohl aus Montagegründen in der Regel nicht zweckmäßig, aber bei besonders schweren und großen Fenstern oder Türen sicherlich denkbar.

Eine andere Ausgestaltung sieht vor, dass bei Anordnung frei auskragender Stegteile diese mehr als eine durchgehende Bohrung haben. Auch bei einer solchen Anordnung müsste gegebenenfalls ein weiterer Befestigungszapfen mit Gewindeabschnitten vorgesehen werden.

Eine besonders gute Verankerung wird erreicht, wenn der mit einem der Gewindeabschnitte in eine der Bohrungen im Steg eingeführte Befestigungszapfen durch die Wandung(en) eines Fenster- oder Türprofils hindurchgeführt ist und weiter in die Bohrungen in den Zapfen, Stegteilen od.dgl. eingreift. Es ist daher ein Eingriff in einer Vielzahl von Wandungen oder Teilen des Trag- und Aufnahmeelementes gegeben, um so eine besondere Sicherung gegen ein Herausreißen quer zur Scharnierachse zu erreichen.

In diesem Zusammenhang ist es besonders vorteilhaft, wenn die zum Einsetzen des Befestigungszapfens ausgebildete Bohrung in dem Steg zumindest annähernd dem Kerndurchmesser des im Durchmesser größeren Gewindeabschnittes des Befestigungszapfens angepasst ist und dass die Bohrung in den Zapfen, Stegteil od.dgl. annähernd dem Kerndurchmesser des im Durchmesser kleineren Gewindeabschnittes des einzusetzenden Befestigungszapfens angepasst ist, so dass zwischen dem Befestigungszapfen, dem Steg, der (den) Wandung(en) des Fenster- oder Türprofils und der Bohrung in dem Zapfen, Stegteil od.dgl. ein gegenseitiger Gewindeeingriff gegeben ist. Es ist daher eine optimale Halterung und auch Verankerung gewährleistet, was gerade bei Tür- oder Fensterprofilen aus Kunststoff von wesentlichem Vorteil ist.

Ausführungsbeispiele der Erfindung werden in der nachstehenden Beschreibung anhand der Zeichnung näher erläutert. Es zeigt:
- Fig. 1: einen Horizontalschnitt durch einen Rahmen- und ein Flügelprofil eines Fensters oder einer Tür mit eingesetztem Scharnier;
- Fig. 2: eine Vorderansicht des Scharniers und eines Trag- und Aufnahmeelementes teilweise aufgeschnitten dargestellt;
- Fig. 3: einen Schnitt durch ein Trag- und Aufnahmeelement nach der Linie III-III in Fig. 2.

Ein Scharnier 1 ist wie dargestellt mit wenigstens zwei Scharnierteilen 2 und 3 ausgeführt und dient zur Anordnung in Zusammenwirken mit einem Trag- und Aufnahmeelement 4. Dieses Trag- und Aufnahmeelement 4 besteht aus einem plattenartigen, ein Fenster 5 oder eine Tür im Scharnierbereich, also in dem entsprechenden Oberflächenabschnitt 6 des Fenster- oder Türprofils 7 abdeckenden Abschnitt 8 und einem annähernd rechtwinklig zu diesem Abschnitt 8 abstehenden, stirnseitig das Fenster oder die Tür im Scharnierbereich abdeckenden Steg 9. Der Steg 9 weist Bohrungen 22 zum Einsetzen eines Befestigungszapfens 16 und von zwei gewindelosen Stützbolzen 18, 19 des Scharnierteiles 2 und Bohrungen 11 zum Einsetzen von Befestigungsschrauben auf. Der plattenartige Abschnitt 8 weist zumindest nahe seinem von dem Steg 9 abgewandten Endbereich wenigstens einen annähernd parallel zum Steg 9 frei auskragenden Zapfen, Stegteil 12 od.dgl. auf, welcher eine quer zu dessen Längserstreckung durchgehende, zu einer der Bohrungen 22 im Steg 9 achsgleich ausgerichtete Bohrung 13 hat. Das Trag- und Aufnahmeelement 4 ist vorteilhaft aus einem Kunststoffmaterial gefertigt. Es ist aber auch durchaus denkbar, hier ein Leichtmetall oder einen Gussteil aus anderen Metallen vorzusehen. Beispielsweise können hier Kunststoffteile oder eloxierte Aluminiumteile oder andere Metall- oder z.B. Holzteile mit entsprechender Lackierung oder Oberflächenfarbgebung eingesetzt werden.

Der dem Trag- und Aufnahmeelement 4 zuzuordnende Scharnierteil 2 weist den hier mit zwei Gewindeabschnitten 14 und 15 versehenen, drehbar am Scharnierteil 2 gelagerten, jedoch gegen axiale Verschiebung gesicherten Befestigungszapfen 16 und beidseitig desselben in Richtung der Scharnierachse 17 gesehen die beiden parallel dazu ausgerichteten Stützbolzen 18, 19 auf. Die Gewindeabschnitte 14 und 15 des Befestigungszapfens 16 greifen einerseits in eine der Bohrungen 22 im Steg 9 des Trag- und Aufnahmeelementes 4 und in daran anschließende Wandungen 20, 21 des Fenster- oder Türprofils 7 und andererseits in die Bohrung 13 im Zapfen, Stegteil 12 od.dgl. des Trag- und Aufnahmeelementes 4 und des Abschnittes 8 desselben ein.

Die beiden Gewindeabschnitte 14 und 15 des Befestigungszapfens 16 weisen verschiedenen Durchmesser auf, wobei der im Durchmesser kleinere Gewindeabschnitt 15 in die Bohrung 13 im Zapfen, Stegteil 12 od.dgl. des Trag- und Aufnahmeelementes 4 eingreift.

Der den mit den Gewindeabschnitten 14 und 15 versehenen Befestigungszapfen 16 und die gewindelosen Stützzapfen 18 und 19 tragende Scharnierteil 2 weist an beiden in Richtung der Scharnierachse 17 gesehen ausgebildeten Endbereichen 23, 24 Bohrungen 25, 26 zum Einsetzen von Scharnierzapfen 27, 28 des Scharnierteiles 3 auf. Der Scharnierteil 3 ist mit einer Grundplatte 29 versehen, welche mittels Schrauben am feststehenden Rahmen 34 des Fensters 5 oder der Tür befestigbar ist. Weiter hat der Scharnierteil 3 vorteilhaft zwei von der Grundplatte 29 abstehende Bolzen 30, welche zur Stabilisierung des Eingriffes des Scharnierteiles 3 in dem Rahmen 34 dienen.

Bei der Montage des Scharnierteiles 2 wird der Befestigungszapfen 16 mit dem Gewindeabschnitt 15 kleineren Durchmessers durch eine der Bohrungen 22 im Steg 9 eingeführt. Gleichzeitig gelangen auch die Stützbolzen 18 und 19 in ihre Position. Der Befestigungszapfen 16 ist gegenüber dem Scharnierteil 2 verdrehbar, wobei ein Werkzeugangriff entweder an dem Innensechskant 32 oder einem innen anschließenden Vierkant 33 oder einem entsprechenden Sechskant erfolgen kann. Sobald der im Durchmesser kleinere Gewindeabschnitt 15 mit der Wandung der Bohrung 13 und der im Durchmesser größere Gewindeabschnitt 14 mit der Wandung der Bohrung 22 und mit den nachfolgenden Wandungen 20 und 21 des Tür- oder Fensterprofils 7 in Eingriff kommen, werden Gewinde in die Bohrungswandungen geformt. Es ist somit stets ein optimaler Eingriff gewährleistet. Die Gewindeabschnitte 14 und 15 sind dafür mit einem selbstformenden oder -schneidenden Gewinde ausgestattet. Es wäre im Rahmen der Erfindung natürlich auch möglich, im Steg 9 und/oder im Stegteil 12 von vorneherein Gewindebohrungen vorzusehen, doch wird damit die gesamte Konstruktion teurer gemacht und die Montage wird keinesfalls erleichtert.

Bei einer Ausführungsform ist am plattenartigen Abschnitt 8 mehr als ein Zapfen, Stegteil 12 od.dgl. mit quer zur Längserstreckung durchgehender Bohrung 13 vorgesehen, wobei am Steg 9 zu den durchgehenden Bohrungen 13 in den Zapfen, Stegteilen 12 od.dgl. ausgerichtete Bohrungen 22 zum Einsetzen von mit den Gewindeabschnitten 14, 15 ausgestatteten Befestigungszapfen 16 vorgesehen sind.

Es ist auch möglich, dass bei Anordnung frei auskragender Stegteile 12 diese mehr als eine durchgehende Bohrung 13 haben, so dass auch mehrere mit Gewindeabschnitten 14, 15 ausgestattete Befestigungszapfen 16 in den gleichen Stegteil 12 eingreifen können.

Die optimale Ausführung ist aber immer dann gegeben, wenn ein mit einem Gewindeabschnitt 14 in eine der Bohrungen 22 im Steg 9 eingeführter Befestigungszapfen 16 gegebenenfalls durch eine oder mehrere Wandungen 20, 21 in einem Fenster- oder Türprofil 7 hindurchgeführt ist und weiter in die durchgehende(n) Bohrung(en) 13 im Zapfen, Stegteil 12 od.dgl. eingreift.

Dazu ist es in konstruktiver Hinsicht und auch von der Montage her vorteilhaft, wenn die zum Einsetzen des Befestigungszapfens 16 ausgewählte Bohrung 22 im Steg 9 zumindest annähernd dem Kerndurchmesser des im Durchmesser größeren Gewindeabschnittes 14 des Befestigungszapfens 16 angepasst ist und die durchgehende(n) Bohrung(en) 13 im Zapfen, Stegteil 12 od.dgl. annähernd dem Kerndurchmesser des im Durchmesser kleineren Gewindeabschnittes 15 des einzusetzenden Befestigungszapfens 16 angepasst ist (sind). Es ist somit zwischen dem Befestigungszapfen 16 und dem Steg 9 und den Wandungen 20, 21 des Fenster- oder Türprofils 7 und auch der Wandung der durchgehenden Bohrung(en) 13 im Zapfen, Stegteil 12 od.dgl. ein gegenseitiger Gewindeeingriff gegeben.

Für die Montage und die sichere Halterung reicht es in der Regel aus, nur einen mit Gewindeabschnitten 14 und 15 ausgestatteten Befestigungsbolzen 16 vorzusehen. Für die optimale Ausrichtung des Scharnierteiles 2 und somit die Halterung gegen ein Ausschwenken sind die beiden Stützbolzen 18, 19 gewindelos ausgeführt. Es ist aber auch denkbar, mehr als zwei solcher Stützbolzen 18, 19 vorzusehen oder aber in einer einfachen Ausführungsvariante lediglich einen Stützbolzen oberhalb oder unterhalb des Befestigungszapfens 16 anzuordnen.

## Patentansprüche

1. Scharnier (1) mit wenigstens zwei Scharnierteilen (2,3) zur Anordnung in Zusammenwirken mit einem Trag- und Aufnahmeelement (4), wobei das Trag- und Aufnahmeelement (4) aus einem plattenartigen, ein Fenster (5) oder eine Tür im Scharnierbereich abdeckenden Abschnitt (8) und einem annähernd rechtwinklig zu diesem Abschnitt (8) abstehenden, stirnseitig das Fenster (5) oder die Tür im Schar-nierbereich abdeckenden Steg (9) besteht, welcher Bohrungen (22) zum Einsetzen eines Befestigungszapfens (16) und von wenigstens einem gewindelosen Stützbolzen (18,19), der auf einer Seite in Richtung der Scharnierachse gesehen parallel zu dem Befestigungszapfen (16) ausgerichtet ist, des Scharnierteiles (2) und Bohrung gen (11) zum Einsetzen von Befestigungsschrauben aufweist, wobei der plattenartige Abschnitt (8) zumindest nahe seinem von dem Steg (9) abgewandten Endbereich wenigstens einen annähernd parallel zum Steg (9) frei auskragenden Zapfen, Stegteil (12) od.dgl. aufweist, welcher eine quer zu dessen Längserstreckung durch-gehende, zu einer der Bohrungen (22) im Steg (9) achsgleich ausgerichtete Bohrung (13) hat, und wobei der dem Trag- und Aufnahmeelement (4) zuzuordnende Scharnierteil (2) den Befestigungszapfen (16) aufweist, der mit wenigstens zwei Gewindeabschnitten (14,15) versehen und drehbar an dem Scharnierteil (2) gelagert, jedoch gegen axiale Verschiebung gesichert ist, wobei einer der Gewindeabschnitte (14) des Befestigungszapfens (16) in eine der Bohrungen (22) im Steg (9) des Trag- und Aufnahmeelementes (4) und in eine Bohrung in wenigstens einer daran anschließenden Wandung (20, 21) des Fenster- oder Türprofils (7) eingreift, da-durch gekennzeichnet, dass die andere Gewindeabschnit (15) des Befestigungszapfens (16) in die Bohrung (13) im Zapfen, Stegteil (12) od.dgl. des Trag- und Aufnahmeelementes (4) eingreift.

2. Scharnier nach Anspruch 1, **dadurch gekennzeichnet, dass** der dem Trag- und Aufnahmeelement (4) zuzuordnende Scharnierteil (2), auf einer weiteren Seite in Richtung der Scharnierachse (17) gesehen, einen parallel zu dem Befestigungszapfen (16) ausgerichteten zweiten gewindelosen Stützbolzen (18 oder 19) aufweist.

3. Scharnier nach Anspruch 1 oder 2, **dadurch gekennzeichnet, dass** die Gewindeabschnitte (14, 15) des Befestigungszapfens (16) verschiedenen Durchmesser aufweisen, wobei ein im Durchmesser kleinerer Gewindeabschnitt (15) in die Bohrung (13) in dem Zapfen, Stegteil (12) od.dgl. des Trag- und Aufnahmeelementes (4) eingreift.

4. Scharnier nach einem der Ansprüche 1 bis 3, **dadurch gekennzeichnet, dass** der den Befestigungszapfen (16) und den oder jeden Stützbolzen (18 oder 19) tragende Scharnierteil (2) an beiden in Richtung der Scharnierachse (17) gesehen ausgebildeten Endbereichen (23, 24) Bohrungen (25, 26) zum Einsetzen von Scharnierzapfen (27, 28) des anderen Scharnierteiles (3) aufweist.

5. Scharnier nach einem der Ansprüche 1 bis 4, **dadurch gekennzeichnet, dass** an dem plattenartigen Abschnitt (4) mehrere Zapfen, Stegteile (12) od.dgl. mit quer zur Längserstreckung durchgehender Bohrung (13) vorgesehen sind und dass in dem Steg (9) die Bohrung (22) zum Einsetzen des Befestigungszapfens (16) auf die durchgehenden Bohrungen (13) in den Zapfen, Stegteilen (12) od.dgl. ausgerichtet ist.

6. Scharnier nach Anspruch 5, **dadurch gekennzeichnet, dass** bei Anordnung frei auskragender Stegteile (12) diese mehr als eine durchgehende Bohrung (13) haben.

7. Scharnier nach Anspruch 5 oder 6, **dadurch gekennzeichnet, dass** der mit einem (14) der Gewindeabschnitte (14, 15) in eine der Bohrungen (22) im Steg (9) eingeführte Befestigungszapfen (16) durch die Wandung(en) (20, 21) eines Fenster- oder Türprofils (7) hindurchgeführt ist und weiter in die Bohrungen (13) in dem Zapfen, Stegteilen (12) od.dgl. eingreift.

8. Scharnier nach Anspruch 3, **dadurch gekennzeichnet, dass** die zum Einsetzen des Befestigungszapfens (16) ausgebildete Bohrung (22) in dem Steg (9) zumindest annähernd dem Kerndurchmesser des im Durchmesser größeren Gewindeabschnittes (14) des Befestigungszapfens (16) angepasst ist und dass die Bohrung (13) in dem Zapfen, Stegteil (12) od.dgl. annähernd dem Kerndurchmesser des im Durchmesser kleineren Gewindeabschnittes (15) des einzusetzenden Befestigungszapfens (16) angepasst ist, so dass zwischen dem Befestigungszapfen (16), dem Steg (9), der (den) Wandung(en) (20, 21) des Fenster- oder Türprofils (7) und der Bohrung (13) in dem Zapfen, Stegteil (12) od.dgl. ein gegenseitiger Gewindeeingriff gegeben ist.

## Claims

1. A hinge (1) with at least two hinge parts (2,3) to be arranged in co-operation with a supporting and mounting element (4), wherein the supporting and mounting element (4) comprises a plate-like portion (8) covering a window (5) or a door in the hinge area and a web (9) projecting approximately at right angles to this portion (8) and covering at the end face the window (5) or door in the hinge area, which has bores (22) for the insertion of a fastening peg (16) and of at least one threadless supporting pin (18,19), which on one side viewed in the direction of the hinge axis is aligned parallel to the fastening peg (16), of the hinge part (2) and has bores (11) for the insertion of fastening screws, wherein the plate-like portion (8) has at least near to its end zone remote from the web (9) at least one peg, web part (12) or the like which projects freely approximately parallel to the web (9) and which has a bore (13) extending continuously transversely to its longitudinal extension and aligned coaxially to one of the bores (22) in the web (9), and wherein the hinge part (2) to be associated with the supporting and mounting element (4) has the fastening peg (16) which is provided with at least two threaded portions (14,15) and is mounted rotatably on the hinge part (2) but is secured against axial displacement, wherein one of the threaded portions (14) of the fastening peg (16) engages into one of the bores (22) in the web (9) of the supporting and mounting element (4) and into a bore in at least one adjacent wall (20,21) of the window or door profile (7), **characterised in that** the other threaded portion (15) of the fastening peg (16) engages into the bore (13) in the peg, web part (12) or the like of the supporting and mounting element (4).

2. A hinge according to Claim 1, **characterised in that**, viewed on a further side in the direction of the hinge axis (17), the hinge part (2) to be associated with the supporting and mounting element (4) has a second threadless supporting pin (18 or 19) aligned parallel to to the fastening peg (16).

3. A hinge according to Claim 1 or 2, **characterised in that** the threaded portions (14,15) of the fastening peg (16) are of different diameter, wherein a threaded portion (15) of smaller diameter engages into the bore (13) in the peg, web part (12) or the like of the supporting and mounting element (4).

4. A hinge according to any one of Claims 1 to 3, **characterised in that** the hinge part (2) carrying the fastening peg (16) and the supporting pins or each supporting pin (18 or 19) has on both end portions formed viewed in the direction of the hinge axis (17) bores (25,26) for the insertion of hinge pins (27,28) of the other hinge part (3).

5. A hinge according to any one of Claims 1 to 4, **characterised in that** a plurality of pegs, web parts (12) or the like with a bore (13) extending continuously transversely to the longitudinal extension are provided on the plate-like portion (4), and **in that** in the web (9) the bore (22) for the insertion of the fastening peg (16) is aligned with the continuously extending bores (13) in the pegs, web parts (12) or the like.

6. A hinge according to Claim 5, **characterised in that** with the provision of freely projecting web parts (12) the latter have more than one continuously extending bore (13).

7. A hinge according to Claim 5 or 6, **characterised in that** the fastening peg (16) inserted with one (14) of the threaded portions (14,15) into one of the bores (22) in the web (9) is passed through the walls (20,21) of a window or door profile (7) and also engages into the bores (13) in the peg, web parts (12) or the like.

8. A hinge according to Claim 3, **characterised in that** the bore (22) formed in the web (9) for the insertion of the fastening peg (16) is matched at least approximately to the core diameter of the larger-diameter threaded portion (14) of the fastening peg (16), and **in that** the bore (13) in the peg, web part (12) or the like is matched approximately to the core diameter of the smaller-diameter threaded portion (15) of the fastening peg (16) to be inserted so that mutual thread engagement takes place between the fastening peg (16), the web (9), the wall(s) (20,21) of the window or door profile (7) and the bore (13) in the peg, web part (12) or the like.

## Revendications

1. Charnière (1) comportant au moins deux parties (2, 3) pour être installée en coopérant avec un élément de support et de réception (4),
- l'élément de support et de réception (4) étant constitué par segment (8) en forme de plaque couvrant une fenêtre (5) ou une porte dans la région de la charnière et un retour (9) sensiblement à l'équerre de ce segment (8) et couvrant le bord de la fenêtre (5) ou de la porte dans la région de la charnière, ce retour ayant des perçages (22) pour recevoir un goujon de fixation (16) et au moins un goujon de support (18, 19) sans filetage, qui vu de l'axe de la charnière (2) est parallèle au goujon de fixation (16) ainsi que des perçages (11) pour recevoir des vis de fixation,
- le segment en forme de plaque (8) ayant au moins à proximité de sa région d'extrémité éloignée du retour (9), au moins un goujon ou partie de branche (12) ou analogue venant librement en saillie et sensiblement parallèle au retour (9), et qui a un perçage (13) transversal à l'extension longitudinale, ce perçage étant traversant et sensiblement coaxial au perçage (22) du retour (9), et
- la partie de charnière (2) associée à l'élément de support et de réception (4) comporte le goujon de fixation (16) muni d'au moins deux segments filetés (14, 15) libre en rotation sur la partie de charnière (2) tout en étant bloqué en coulissement axial,
- et l'un des segments filetés (14) du goujon de fixation (16) pénétrant dans l'un des perçages (22) du retour (9) de l'élément de support et de réception (4) et dans un perçage dans au moins une paroi adjacente (20, 21) du profilé de fenêtre ou de porte (7),
charnière **caractérisée en ce que**
l'autre segment fileté (15) du goujon de fixation (16) pénètre dans le perçage (13) du goujon ou partie de branche (12) ou analogue de l'élément de support et de réception (4).

2. Charnière selon la revendication (1),
**caractérisée en ce que**
la partie de charnière (2) associée à l'élément de support et de réception (4) comporte sur un autre côté vu dans la direction de l'axe de charnière (17), un second goujon de support (18 ou 19) parallèle au goujon de fixation (16).

3. Charnière selon la revendication 1 ou 2,
**caractérisée en ce que**
les segments de filetage (14, 15) du goujon de fixation (16) ont des diamètres différents, le segment fileté (15) de petit diamètre pénétrant dans le perçage (13) du goujon ou partie de branche (12) ou analogue de l'élément de support et de réception (4).

4. Charnière selon l'une des revendications 1 à 3,
**caractérisée en ce que**
la partie de charnière (2) qui porte le goujon de fixation (16) et le ou chaque goujon de support (18 ou 19) comporte, vu dans la direction de l'axe de charnière (17), aux deux zones d'extrémité (23, 24) des perçages (25, 26) pour recevoir des goujons de charnière (27, 28) de l'autre partie de charnière (3).

5. Charnière selon l'une des revendications 1 à 4,
**caractérisée en ce que**
le segment (4) en forme de plaque comporte plusieurs goujons, partie de branche (12) ou analogue avec un perçage (13) traversant transversalement à l'extension longitudinale et le perçage (22) du retour (9) recevant le goujon de fixation (16) est aligné sur les perçages traversant (13) dans les goujons ou parties de branche (12) ou analogues.

6. Charnière selon la revendication 5,
**caractérisée en ce que**
des parties de branche (12) librement en saillie, ont plus d'un perçage traversant (13).

7. Charnière selon la revendication 5 ou 6,
**caractérisée en ce que**
le goujon de fixation (16) introduit avec l'un (14) des segments filetés (14, 15) dans l'un des perçages (22) du retour (9) traverse la ou les parois (20, 21) d'un profilé de fenêtre ou de porte (7) pour pénétrer plus loin dans les perçages (13) du goujon ou partie d'entretoise (12) ou analogue.

8. Charnière selon la revendication 3,
**caractérisée en ce que**
le perçage (22) du retour (9) recevant le goujon de fixation (16) est adapté au moins sensiblement au diamètre de base du plus grand segment fileté (14) du goujon de fixation (16), et
le perçage (13) dans le goujon ou partie de branche (12) ou analogue est adapté sensiblement au diamètre de base du segment fileté (15) de petit diamètre du goujon de fixation (16) à installer de sorte que les filetages du goujon de fixation (16), du retour (9), de la ou des parois (20, 21) du profilé de fenêtre de porte (7) et du perçage (13) dans le goujon ou partie de profilé (12) ou analogue coopèrent.
